# EUROPÄISCHE PATENTSCHRIFT

(11) **EP 0 657 694 B1**
(45) Veröffentlichungstag und Bekanntmachung des Hinweises auf die Patenterteilung: **07.07.1999**
(21) Anmeldenummer: 94119577.8
(22) Anmeldetag: 10.12.1994
(51) Int. Cl.: F23G 5/00, F23J 15/02

(54) **Verfahren zur Entsorgung von mit Schadstoffen aus der Abgasreinigung beladenen Adsorbentien**
Method for disposal of contaminated adsorbents from flue gas purification
Procédé d'élimination d'adsorbants contaminés provenant de la purification de fumée

(30) Priorität: 13.12.1993 AT 251093
(43) Veröffentlichungstag der Anmeldung: 14.06.1995
(73) Patentinhaber: AUSTRIAN ENERGY & ENVIRONMENT SGP/WAAGNER-BIRO GmbH, A-1211 Wien (AT); RWE Energie Aktiengesellschaft, 45128 Essen (DE)
(72) Erfinder: Kappen, M., Dipl.-Ing., D-45128 Essen (DE); Grell, Klaus Peter, D-45128 Essen (DE); Oldenkotte, Heinrich, Dipl.-Ing., D-45128 Essen (DE); Schäfer, M., Dr. rer. nat., D-45128 Essen (DE); Stöckmann, H., Dipl.-Ing., D-45128 Essen (DE); Sparrer, Johannes, Dipl.-Ing., c/o Austrian Energy, A-1211 Wien (AT); Melcher, Siegfried, c/o Austrian Energy, A-1211 Wien (AT); Wagner, Rudolf, c/o Austrian Energy, A-1211 Wien (AT); Kainz, Michael, c/o Austrian Energy, A-1211 Wien (AT)
(74) Vertreter: Rieberer, Stefan, Dipl.-Ing.

(56) Entgegenhaltungen:
- EP-A- 0 426 054
- DE-A- 3 620 687
- DE-A- 3 929 663
- DE-A- 3 941 894
- US-A- 5 172 644
- VGB KRAFTWERKSTECHNIK, Bd. 72, Nr. 11, November 1992 ESSEN, DE, Seiten 991-994, XP 000323388 J. STUBENVOLL 'DIE MÜLLVERBRENNUNGSANLAGE DES UNIVERSITÄTSKLINIKUMS HEIDELBERG'

## Beschreibung

Die Erfindung betrifft ein Verfahren zur Verbrennung von mit Schadstoffen aus der Abgasreinigung beladenen Adsorbentien, insbesondere kohlenstoffhältigen Absorbentien, wie z. B. Aktivkoks, einer Verbrennungsanlage für Hausmüll oder hausmüllähnlichen Abfall, mit Vor- und Nachabscheidung der bei der Verbrennung frei werdenden Schadstoffe, wobei in der Nachabscheidung ein Adsorbens, insbesondere Braunkohlenkoks, zur Abscheidung von organischen Schad- und/oder anorganischen Reststoffen verwendet wird und das im Adsorber beladene Adsorbens vor seiner Verbrennung gemahlen wird.

Da mit Schadstoff beladener Aktivkoks im Normalfall als Sondermüll gesetzlich deklariert ist muß derselbe in einer Sondermüllverbrennungsanlage entsorgt werden, es sei denn es wird nachgewiesen, daß durch die zusätzliche Verbrennung in der eigenen Anlage die Schadstoffbelastung nicht erhöht wird. Die Verbrennung kohlenstaubhaltiger Substanzen und auch von Aktivkoks ist aus der DE-OS 3036504 bekannt, doch entsteht bei den bekannten Anlagen der Nachteil, daß unverbrannte schadstoffhaltige Substanzen auf den Rost, bzw. in den Aschentrichter gelangen können, sodaß die Schadstoffe zusätzlich das Schadstoffaufkommen in der Asche erhöhen und damit nicht im Sinne der gesetzlichen Ausnahmeregelung zu behandeln sind. Mit anderen Worten, die Aschen müßten einer zusätzlichen Reinigung zugeführt werden bzw. spezielle Konstruktionen gewählt werden.

Der Artikel "Die Müllverbrennungsanlage des Universitätsklinikums Heidelberg", J. Stubenvoll, VGB Kraftwerkstechnik 72 (1992), Heft 11, Seiten 991-994, zeigt ein Verfahren zur Müllverbrennung, bei dem zusätzlich beladener Aktivkoks auf einem Müllverbrennungsrost verbrannt wird, wodurch jedoch auch eine Kontamination des Rostdurchfalls mit unverbranntem Aktivkoks zu besorgen ist.

Die DE 39 29 663 A1 offenbart ein Verfahren zur thermischen Behandlung von verunreinigtem Erdreich in einem Drehrohrofen, bei dem der mit Schadstoffen beladene Koks aus der Rauchgasreinigung gemahlen und zusammen mit dem Brennstoff im Drehrohrofen verbrannt wird.

Die Erfindung hat es sich daher zur Aufgabe gestellt, den Nachteilen zu begegnen und die Verbrennung bzw. die Vorbereitung zur Verbrennung so zu führen, daß keine zusätzliche organische Schadstoffbelastung, insbesondere Dioxine und Furane an der Gas- bzw. Feststoffseite, freigesetzt wird.

Zur Entsorgung anfallender Schadstoffe in Form von Schlämmen und Aschen ist es gemäß DE-OS 40 02 741 bekannt, schadstoffbelastete Aufbereitungsschlämme in Schmelzkammerfeuerungen zur Beeinflussung der Ascheschmelzung zu verbrennen. Derartige Feuerungen sind infolge des inhomogenen Brennstoffes Müll bei Müllverbrennungsanlagen nur schwer vorstellbar. Gemäß DD-PS 249.854 werden Aschen in einem Feuerungsabgasreinigungsverfahren aus Kalkbasis zur Adsorption von SO₂ und SO₃ und NOₓ zur Verminderung des Kalkverbrauches verwendet. Beide Verfahren betreffen nicht die Entsorgung von Koks durch Verbrennung.

Bei der Erfindung wird das im Adsorber beladene Adsorbens vor seiner Verbrennung insbesondere auf eine Korngrößenverteilung von 90 % kleiner als 90µm gemahlen, und über einen Brenner, der auf die als Müllverbrennungsrost ausgebildete Hauptfeuerung, der Verbrennungsanlage gerichtet ist, vor der Berührung mit der Rostasche bereits vollständig verbrannt. Insbesondere wird das gemahlene Adsorbens über einen Brenner mit Stützfeuerung verbrannt wird. Vorzugsweise wird das Adsorbens im Heizwertverhältnis von etwa 1:100 verbrannt Weitere wesentliche Ausgestaltungen der Erfindung sind in den Unteransprüchen 4 - 7 angegeben.

In der angeschlossenen Figur ist das Schaltbild einer Rauchgasreinigungsanlage nach einer Verbrennungsanlage für Hausmüll beispielsweise dargestellt.

In der Verbrennungskammer 1 des Müllverbrennungskessels wird ein mit staub- und gasförmigen Schadstoffen beladenes Abgas erzeugt, welches zuerst trocken beispielsweise in einem Elektrofilter 2 und anschließend naß in einem Gaswäscher gereinigt wird. Das noch Restschadstoffe enthaltene Gas wird in einem Feststoffilter 4 beispielsweise Adsorber, der als Aktivkoksfilter ausgebildet sein kann, von den Restschadstoffen befreit und schließlich über ein Gebläse 5 dem Kamin 6 und damit der freien Atmosphäre zugeleitet. Im Feststoffilter 4 wird der Feststoff (Aktivkoks) mit den Schadstoffen beladen und abgezogen, wobei die abgezogene Menge durch frisches Adsorbens über die Zuführung 7 ersetzt wird. Der beladene Feststoff wird im Zwischenlager 8 gelagert und einer Mahleinrichtung 9 zugeführt, in welcher das Grobkorn auf eine Korngröße bei der 90 % kleiner als 90µm sind, gemahlen wird. Der gemahlene Feststoff wird nochmals in einer Zwischenlagerung 10 zwischengelagert und von dort kontinuierlich der Verbrennungskammer 1 zugeführt, wobei die Verbrennung des beladenen Adsorbens bei normaler Müllverbrennungstemperatur also beispielsweise 800° C mit einer Mindestverweildauer von 2 sek durchgeführt wird, wobei die Verbrennung so durchgeführt wird, daß das Adsorbens vor seiner eventuellen Berührung mit dem Rost bzw. dem am Rost liegenden mit Asche versetzten Brennstoff oder vor seiner Berührung mit der Asche verbrannt ist, sodaß keine Schadstoffe aus der Adsorbensverbrennung in die Asche gelangen. Als Adsorbens kann Aktivkoks insbesondere Braunkohlenkoks oder auch ein Feststoff mit hoher aktiver Oberfläche verwendet werden, dessen organischer Anteil vollständig verbrannt werden kann. Damit die Feuerung kontinuierlich durchgeführt werden kann und die Strähnenbildung des entstehenden Schadstoffes minimiert ist, ist sie auf eine Hauptfeuerung wie z. B. Müllverbrennungsrost gerichtet oder die Verbrennung erfolgt über eine Stützfeuerung. Die Verbrennungsrate des Adsorbens ist so gewählt, daß das Heizwertverhältnis des verbrannten Adsorbens zu jenen der Hauptfeuerung etwa 1:100 ist. Ferner kann der Adsorbensverbrennung zur Beschleunigung der Oxidation vorgewärmte Luft über die Leitung 11 zugeführt werden. In einer Müllverbrennungsanlage wird beispielsweise je Tonne am Rost verbrannten Müll 1 bis 10 kg beladenes staubförmiges Adsorbens verbrannt.

Die Erfindung ist nicht nur auf Müllverbrennungsanlagen beschränkt, sondern kann auch bei Metallerschmelzungsanlagen wie z. B. Schachtöfen, Hochöfen verwendet werden, insbesondere bei der Altmetallaufbereitung, wenn chlorhaltiger Schrott verwendet wird und in den Abgasen Dioxine und/oder Furane enthalten sind. In diesem Fall wird das mit Schadstoff beladene Adsorbens auf die Schmelze aufgegeben und oxidiert dort und wird dadurch zum Teil Deoxidationsmittel, insbesondere dann wenn Aktivkohle verwendet wird.

Damit sich die nichtoxidierbaren Schadstoffe wie z. B. SOx und/oder HCl sich nicht in der Anlage anreichern, ist es wesentlich, daß vor dem Feststoffilter 4 Schadstoffsenken wie z. B. Elektrofilter (hauptsächlich für Schwermetallstäube) und auch Naßwäscher zur Abscheidung der flüchtigen Schwermetalle und Säure bildenden Schadstoffe, wie SO₂ und HCl, eventuell in mehreren Stufen unter Verwendung von verschiedenen Absorbentien vorgesehen sind, an welchen die Hauptmenge der Schadstoffe absorbiert und damit abgeschieden werden.

## Patentansprüche

1. Verfahren zur Verbrennung von mit Schadstoffen aus der Abgasreinigung beladenen Adsorbentien, insbesondere kohlenstoffhältigen Absorbentien, wie z. B. Aktivkoks, einer Verbrennungsanlage für Hausmüll oder hausmüllähnlichen Abfall, mit Vor- und Nachabscheidung der bei der Verbrennung frei werdenden Schadstoffe, wobei in der Nachabscheidung ein Adsorbens, insbesondere Braunkohlenkoks, zur Abscheidung von organischen Schad- und/oder anorganischen Reststoffen verwendet wird und das im Adsorber beladene Adsorbens vor seiner Verbrennung insbesondere auf eine Korngrößenverteilung von 90 % kleiner als 9µm gemahlen wird, und über einen Brenner, der auf die als Müllverbrennungsrost ausgebildete Hauptfeuerung, der Verbrennungsanlage gerichtet ist, vor der Berührung mit der Rostasche bereits vollständig verbrannt wird.

2. Verfahren nach Anspruch 1, dadurch gekennzeichnet, daß das gemahlene Adsorbens über einen Brenner mit Stützfeuerung verbrannt wird.

3. Verfahren nach Anspruch 1, dadurch gekennzeichnet, daß das gemahlene Adsorbens im Heizwertverhältnis von etwa 1 : 100 bezüglich der Hauptfeuerung, verbrannt wird.

4. Verfahren nach Anspruch 1, dadurch gekennzeichnet, daß das gemahlene Adsorbens mit vorerhitzter Luft ohne Zuführung von Zusatzenergie verbrannt wird.

5. Verfahren nach Anspruch 1, dadurch gekennzeichnet, daß das beladene Adsorbens vor und nach seiner Mahlung in an sich bekannter Weise zwischengelagert wird.

6. Verfahren nach Anspruch 1, dadurch gekennzeichnet, daß das beladene Adsorbens nach einer Aufmahlung im Feuerraum der eigenen Anlage kontinuierlich verbrannt wird.

7. Verfahren nach Anspruch 1, dadurch gekennzeichnet, daß in der Müllverbrennungsanlage je Tonne am Rost verbrannten Müll 1 - 10 kg staubförmig gemahlenes, beladenes Adsorbens in einem in Richtung zum Rost geneigten Brenner verbrannt wird.

## Claims

1. Method for incineration of contaminated adsorbents, particularly carbonaceous absorbents, such as activated coke, from flue gas purification of a disposal plant for domestic or domestic-like garbage, comprising pre- and after-separation of contaminations liberated during incineration, using an adsorbent, particularly brown coal coke, for separating organic contaminants and/or anorganic residuals in the after-separation, the adsorbent contaminated in the adsorber is ground, particularly to a grain size distribution of 90% smaller than 90µm, prior to incineration, and is already completely incinerated prior to any contact with the grate ashes by a burner directed to the main firing of the disposal plant which is formed as a garbage incineration grate.

2. Method according to claim 1, characterised in that the ground adsorbent is incinerated by a burner including a supporting firing.

3. Method according to claim 1, characterised in that the ground adsorbent is incinerated in a ratio of heating-value of about 1 : 100 with respect to the main firing.

4. Method according to claim 1, characterised in that the ground adsorbent is incinerated by pre-heated air without any supply of additional energy.

5. Method according to claim 1, characterised in that the contaminated adsorbent is intermediately stored, as known *per se,* prior to and after grinding.

6. Method according to claim 1, characterised in that the contaminated adsorbent is continuously incinerated within the combustion chamber of the own plant after grinding.

7. Method according to claim 1, characterised in that in the garbage disposal plant 1 - 10 kg of the contaminated adsorbent ground into powder per ton of garbage burnt on the grate is incinerated in a burner inclined in the direction towards the grate.

## Revendications

1. Procédé d'incinération d'adsorbants contaminés par des produits nocifs provenant de la purification de fumées, en particulier d'adsorbants contenant des produits carbonés, tels que, par exemple, du coke actif, venant d'une installation d'incinération destinée à des ordures ménagères ou à des déchets analogues à des ordures ménagères avec une pré- et une post-séparation des produits nocifs se libérant lors de l'incinération, un adsorbant, en particulier du coke de lignite, étant utilisé dans la post-séparation pour assurer la séparation des substances nocives organiques et/ou des substances résiduelles non organiques, et l'adsorbant pollué dans l'adsorbeur étant broyé avant son incinération, en particulier avec une distribution de taille de grains inférieure à 90 µm pour 90 %, et est déjà complètement incinéré, avant la mise en contact avec les cendres de grille, par l'intermédiaire d'un brûleur dirigé sur le foyer principal, réalisé sous la forme de grille d'incinération d'ordures, de l'installation d'incinération.

2. Procédé selon la revendication 1, caractérisé en ce que l'adsorbant broyé est incinéré avec un brûleur équipé d'une combustion de soutien.

3. Procédé selon la revendication 1, caractérisé en ce que l'adsorbant broyé ou moulu est incinéré dans un rapport de pouvoir calorifique d'environ 1:100 par rapport au foyer principal.

4. Procédé selon la revendication 1, caractérisé en ce que l'adsorbant broyé ou moulu est incinéré avec de l'air préchauffé, sans apport d'énergie additionnelle.

5. Procédé selon la revendication 1, caractérisé en ce que l'adsorbant pollué est soumis à un stockage intermédiaire, de manière connue en soi, avant et après son broyage.

6. Procédé selon la revendication 1, caractérisé en ce que l'adsorbant pollué est incinéré de façon continue après son broyage, dans la chambre de combustion de l'installation proprement dite.

7. Procédé selon la revendication 1, caractérisé en ce que dans l'installation d'incinération d'ordures, pour chaque tonne d'ordures incinérées sur la grille, sont brûlés de 1-10 kilos d'absorbant pollué, broyé sous forme de poussières, dans un brûleur incliné en direction de la grille.
